# EUROPÄISCHE PATENTSCHRIFT

(11) **EP 3 256 033 B1**
(45) Veröffentlichungstag und Bekanntmachung des Hinweises auf die Patenterteilung: **08.04.2020**
(21) Anmeldenummer: 16717086.9
(22) Anmeldetag: 10.02.2016
(51) Int. Cl.: A47K 11/10, A46B 15/00

(54) **ERSATZ-WC-BÜRSTE MIT EINEM BÜRSTENKOPF**
REPLACEMENT TOILET BRUSH COMPRISING A BRUSH HEAD
RECHANGE DE BROSSE DE TOILETTES ÉQUIPÉE D'UNE TÊTE DE BROSSE

(30) Priorität: 10.02.2015 DE 202015100633 U
(43) Veröffentlichungstag der Anmeldung: 20.12.2017
(73) Patentinhaber: Wenko-Wenselaar GmbH & Co. KG, 40721 Hilden (DE)
(72) Erfinder: KÖLLNER, Niklas, 40721 Hilden (DE)
(74) Vertreter: Kreuzkamp, Markus
(86) Internationale Anmeldenummer: PCT/DE2016/100060
(87) Internationale Veröffentlichungsnummer: WO 2016/127979

(56) Entgegenhaltungen:
- WO-A1-2014/005662
- CN-U- 203 467 908
- JP-A- 2014 036 752

## Beschreibung

### TECHNISCHER BEREICH

Die vorliegende Erfindung betrifft eine Ersatz-WC-Bürste gemäß dem unabhängigen Anspruch.

WC-Bürsten weisen typischer Weise einen kurzen Stiel mit Griff und einen quer zum Griff erstreckten Kopf auf. Der dickere, quer zur Richtung des Stieles erstreckte Kopf ist mit Borsten oder Ausformungen ausgestattet, mit welchen Anhaftungen in einem WC abgelöst werden können. Die DE 20 2005 011 730 U1 schlägt hier die Verwendung von borstenlosen Bürstenköpfen vor, bei denen ausgeformte Weich-Kanten das Reinigen ermöglichen sollen. Hierbei kann aber das Problem auftreten, dass die Kante flächig anliegt, wodurch die Andruckkraft gleichmäßig verteilt wird und hartnäckige Anhaftungen nicht abgelöst werden können. Vor diesem Hintergrund ist die vorliegende Erfindung im Bereich der WC-Bürsten und Bürstenköpfe angesiedelt, bei denen Borsten mit kleinflächiger, punktueller Auflage zur Reinigung dienen.

Aus der CN 203 467 908 U ist eine WC-Bürste mit nach außen aufweitenden, einzelnen Borsten bekannt. Nachteilig liegen solche Borsten während des Reinigungsvorgangs mit dem breitesten, äußeren Ende auf der Innenfläche eines WC's auf. Der lokale Anpressdruck je Borste ist dadurch niedrig und die Reinigungsleistung fällt unterdurchschnittlich aus. Weiterhin nachteilig ist, dass hier eine Raumform vorgesehen wird, welche von der üblichen Glockenform stark abweicht. Eine atypische Raumform benötigt eine individuelle Halterung und macht die Verwendung einer solchen Bürste als Ersatzbürste, insbesondere im europäischen Raum, unmöglich.

Aus der JP 2014 036 752 A ist eine Reinigungsbürste bekannt, welche komplett als Spritzguss-Teil herstellbar ist. Die mit ausgeformten Borsten umfassen mindestens zwei Gruppen, wobei die beiden Gruppen mit deutlich verschiedener Raumform zwei spezifische Reinigungsmodi erlauben. Die Borsten sind jeweils in gemeinsamer Fläche angeordnet und als parallele Schar auf eine Fläche ausgerichtet. Dadurch werden Geräusche während der Nutzung, wie sie insbesondere im japanischen Kulturkreis als hoch peinlich empfunden werden, wirksam unterdrückt. Nachteilig ist hierbei dass die stark unterschiedlichen Raumformen und flächige Anordnung der Borsten verschiedene Stabilitäten der Borsten bedingen. Ein frühzeitiges, mechanisches Versagen mindestens einer der Raumformen ist wahrscheinlich. Weiterhin nachteilig ist, dass hier eine Raumform vorgeschlagen wird, welche von der üblichen Glockenform stark abweicht. Eine atypische Raumform benötigt eine individuelle Halterung und macht die Verwendung einer solchen Bürste als Ersatzbürste, insbesondere im europäischen Bereich, unmöglich.

### BESCHREIBUNG DES STANDES DER TECHNIK

Gattungsgemäße Ersatz-WC-Bürsten mit Bürstenkopf umfassen im Bürstenkopf einen Grundkörper mit einer Aufnahme für einen Bürstenstiel und mit von dem Grundkörper abstehenden Kunststoff-Borsten. Gattungsgemäße WC-Bürsten weisen somit einen solchen Bürstenkopf auf. Der Bürstenkopf hat eine im Wesentlichen glockenförmige Raumform, bei der die Borsten bei senkrecht nach unten gehaltener Bürste nach unten hin an eine halbkugelförmig bis elliptische Außengrenze heranreichen, um nach oben hin in eine zylinderförmige bis leicht nach oben aufweitende Raumform überzugehen. Mithin ähnelt die Raumform bei senkrecht nach unten gehaltener Bürste einer auf dem Kopf stehenden Glocke. Als Aufbewahrungs-Halterung dienen dabei häufig nahe zum WC aufgestellte oder angebrachte Aufnahmebehälter, welche eine zylindrische Hohlform mit halbkugelförmigem Boden bieten, in welche der Bürstenkopf mit leichter Klemmspannung gesteckt werden kann. Zusätzliche Borsten- oder Stiel-Ausformungen, wie sie in der DE 200 18 712 U1 oder der DE 202 02 910 U1 vorgeschlagen werden, ermöglichen hierbei das zusätzliche Reinigen des WC-Randes.

Aus der WO 2014 005 662 A1 ist eine Haushalts-Reinigungsbürste bekannt, welche in den Reinigungseigenschaften verbessert ist. Elastomer-basierte Bürsten und Borsten werden einleitend als zu weich und zu flexibel bewertet. Der Kopf der Bürste kann gemäß den Figuren 22 bis 25 die vorbeschriebene, grob glockenförmige Raumform aufweisen. Die rund endenden Borsten sind dabei integraler Bestandteil des Kopfes, der Bürstenkopf ist mithin einstückig. Die Querschnittsform der Borsten wird dabei als technisch irrelevant und nur verfahrensbedingt limitiert bewertet. Wesentlich ist, dass die Borsten aus Kunststoff bündelweise per Spritzgießverfahren ausgebildet werden. Durch die größere Dichte der gespritzten Borsten ist der verbesserte Reinigungseffekt zu erzielen. Nachteilig neigen Borstenbündel dazu, Anhaftungen unter Klemmspannung im Bündel aufzunehmen, wodurch eine solche Bürste schnell verschmutzt und unansehnlich wird.

Aus der DE 1649192 U1 ist ein gattungsgemäßer Bürstenkopf aus Gummi bekannt, welcher angeformte Gummiborsten aufweist. Vorteil des Gummikopfes ist eine deutlich gesteigerte Haltbarkeit, da die Borsten nicht mehr aus dem Grundkörper abbrechen oder ausbrechen können. Ein Nachteil der üblicher Weise aus weißem Kunststoff bestehenden Borsten ist, dass selbst bei mühsam regelmäßig abgespülten Verschmutzungen des Bürstenkopfes rasch ein unansehnlicher, gelber Kalkansatz auf dem Grundkörper und an den Borsten sichtbar wird. Zudem neigen etablierte, weiße Kunststoffborsten dazu, Schmutz und Reste in den dichten Borstenbündeln zu fixieren. Weiterhin nachteilig ist, dass Elastomer-basierte Borsten häufig zu weich und zu flexibel sind, um wirksam Anhaftungen im Reibschluss entfernen zu können.

Aufgabe der vorliegenden Erfindung war es daher, die Nachteile des Standes der Technik zu überwinden und einen Bürstenkopf bereitzustellen, welcher trotz einer gesteigerten Haltbarkeit und länger akzeptablem Erscheinungsbild eine ausreichende Reinigungsleistung bereitzustellen vermag.

Die Lösung dieser Aufgabe erfolgt gemäß der Merkmale des unabhängigen Anspruchs.

Eine, nicht weiter beanspruchte WC-Bürste weist einen Bürstenkopf und einen Bürstenstiel auf, wobei der Bürstenkopf eine im Wesentlichen glockenförmige Raumform aufweist.

Die erfindungsgemäße Ersatz-WC-Bürste gemäß Anspruch 1 weist dabei einen Bürstenkopf mit Randreiniger und einen Bürstenstiel auf, wobei
- ein durchgehender, einstückiger TPE-V-Körper einen Grundkörper mit einer Aufnahme, Borsten und einen Randreiniger mit einzeln abstehenden Reinigungsborsten aufweist,
- die Borsten einzeln abstehend eine konisch nach außen verjüngende Raumform mit stumpfer Spitze aufweisen,
- die Borsten eine Dicke über die gesamte Borstenlänge im Millimeterbereich aufweisen,
- wobei die Reinigungsborsten die gleiche Raumform wie die Borsten aufweisen,
- das TPE-V grau bis dunkelgrau eingefärbt ist,
- der Bürstenkopf eine im Wesentlichen glockenförmige Raumform aufweist,
- in der Aufnahme der Bürstenstiel befestigt ist und
- wobei der Bürstenstiel aus Edelstahl besteht.

### BESCHREIBUNG DER ERFINDUNG UND VORTEILHAFTER MERKMALE

Der nicht beanspruchte Bürstenkopf einer WC-Bürste, umfassend einen Grundkörper mit einer Aufnahme für einen Bürstenstiel und mit von dem Grundkörper abstehenden Kunststoff-Borsten, ist dadurch gekennzeichnet, dass die Borsten aus TPE-V ausgebildet sind. Die Erfinder gehen davon aus, dass die Olefin-Basis solcher Polymere als hydrophobe, wachsartige Verbindungsklasse eine verbesserte Hydrophobizität gegenüber den wässrigen und wasserlöslichen Verschmutzungen bereitstellen kann. Dies vermag zu erklären, warum die geringe Benetzbarkeit mit Rückständen und oder Anhaftungen überraschend gut ausfiel.

Der nicht beanspruchte Bürstenkopf ist dadurch gekennzeichnet, dass die Borsten einzeln abstehend eine konisch nach außen verjüngende Raumform mit stumpfer Spitze aufweisen und dass die Borsten eine Dicke über die gesamte Borstenlänge im Millimeterbereich aufweisen. Mit Spitzen, welche um einen Millimeter dick und stumpf endend ausgebildet sind, lässt sich punktuell ein hoher Anlagedruck bewirken, mit dem auch hartnäckige Anhaftungen gut entfernt werden können. Bei Spitzendicken jenseits der 4 Millimeter erwies sich ein wirksames Andrücken als kaum machbar: Die Borsten waren einerseits durch die durchgängige Dicke von 4 Millimetern und mehr in Gruppe zu steif und lagen andererseits zu großflächig auf der zu reinigenden Keramik-Oberfläche auf.

Der nicht beanspruchte Bürstenkopf ist dadurch gekennzeichnet, dass ein durchgehender, einstückiger TPE-V-Körper sowohl Grundkörper als auch Borsten umfasst.

Der nicht beanspruchte Bürstenkopf ist dadurch gekennzeichnet, dass der Bürstenkopf einen Randreiniger mit einzeln abstehenden Reinigungsborsten aufweist. 'Randreiniger' sind Ausformungen, welche einen Eingriff der Reinigungsborsten in die Unterseite eines WC-Randes erlauben. Beispiele für mögliche Ausformungen finden sich im Stand der Technik. Bevorzugt wird vorliegend vorgeschlagen, einen Randreiniger in Form eines nach oben in Griff-Richtung U-förmig geöffneten Hakens seitlich am Grundkörper auszubilden und mit Reinigungsborsten zu versehen.

Besonders bevorzugt fügt sich der Randreiniger somit mit seinen Borsten in die im Wesentlichen glockenförmige Raumform der Bürste ein. Eine nach wie vor gegebene, glockenförmige Raumform erlaubt das Haltern des Bürstenkopfes in den etablierten Aufnahmen nach dem Stande der Technik. Vorteilhaft erlaubt der U-förmig nach oben geöffnete Randreiniger eine Reinigung des Randes bei senkrecht ausgerichteter Bürste. Bei senkrechter Ausrichtung der Bürste / des Stiels wird sicher vermieden, dass der gegenüber liegende Rand des WC's die notwendige Bewegung des Stiels oder die Reinigung behindert oder gar unmöglich machen könnte.

Der nicht beanspruchte Bürstenkopf ist dadurch gekennzeichnet, dass der Randreiniger Bestandteil des einstückig ausgebildeten TPE-V-Körpers ist. Dies bietet den Vorteil, bei austauschbarem Bürstenkopf die Vielseitigkeit einer vorhandenen WC-Bürste zu erhöhen, ohne dass ein neuer Stiel oder eine neue Halterung gekauft werden müsste.

Der nicht beanspruchte Bürstenkopf ist dadurch gekennzeichnet, dass das TPE-V grau bis dunkelgrau eingefärbt ist. Dies bietet den Vorteil, dass selbst bei extrem hartem Wasser mit hohem Kalkanteil kein unansehnlicher Grauschleier durch den dann unvermeidbaren, oberflächlichen Kalkansatz sichtbar wird. Diese vorteilhafte Maßnahme garantiert somit selbst unter widrigsten Bedingungen ein dauerhaft ansehnliches Erscheinungsbild des Bürstenkopfes.

Die nicht beanspruchte WC-Bürste weist einen Bürstenkopf auf, wobei der Bürstenkopf eine im Wesentlichen glockenförmige Raumform aufweist. Letzteres erlaubt vorteilhaft das Haltern der WC-Bürste in etablierten Halterungen und Aufnahmen.

Die nicht beanspruchte WC-Bürste ist dadurch gekennzeichnet, dass sie einen Bürstenstiel aus Edelstahl aufweist. Ein Edelstahl-Stiel passt zu nahezu sämtlichen Einrichtungen im häuslichen Sanitärbereich und stellt vorteilhaft ein harmonisches Gesamtbild einer Inneneinrichtung sicher.

Die beanspruchte Ersatz-WC-Bürste weist einen Bürstenkopf mit Randreiniger und einen Bürstenstiel auf, wobei
- ein durchgehender, einstückiger TPE-V-Körper einen Grundkörper mit einer Aufnahme, Borsten und einen Randreiniger mit einzeln abstehenden Reinigungsborsten aufweist,
- die Borsten einzeln abstehend eine konisch nach außen verjüngende Raumform mit stumpfer Spitze aufweisen,
- die Borsten eine Dicke über die gesamte Borstenlänge im Millimeterbereich aufweisen,
- die Borsten Spitzen aufweisen, welche ein Millimeter dick und stumpf endend ausgebildet sind,
- wobei die Reinigungsborsten die gleiche Raumform wie die Borsten aufweisen,
- das TPE-V grau bis dunkelgrau eingefärbt ist,
- der Bürstenkopf eine im Wesentlichen glockenförmige Raumform aufweist,
- in der Aufnahme der Bürstenstiel befestigt ist und
- dass der Bürstenstiel aus Edelstahl besteht.

In der vorbeschriebenen Merkmalskombination ist die Ersatz-WC-Bürste vorteilhaft kompatibel zu den etablierten Halterungen, bietet die Zusatzfunktion eines Randreinigers und stellt für deutlich längere Zeit ein harmonisches Erscheinungsbild des Bürstenkopfes bereit, wodurch eine längere, nutzerseitige Akzeptanz des Produkts erzielt wird.

Weitere Vorteile ergeben sich aus den Ausführungsbeispielen. Es versteht sich, dass die vorbeschriebenen, bevorzugten Merkmale, Vorteile und nachfolgenden Ausführungsbeispiele nicht beschränkend aufzufassen sind. Vorteilhafte oder bevorzugte, zusätzliche Merkmale und zusätzliche Merkmalskombinationen, wie sie in der Beschreibung erläutert sind, können im Rahmen des unabhängigen Anspruches im beanspruchten Gegenstand sowohl einzeln als auch abweichend kombiniert verwirklicht werden, ohne dass der Bereich der Erfindung verlassen würde.

### DETAILLIERTE ERLÄUTERUNG DER ERFINDUNG AN HAND VON AUSFÜHRUNGBEISPIELEN

In vorteilhafter Ausführungsform umfasst eine erfindungsgemäße Ersatz-WC-Bürste einen Bürstenkopf mit Randreiniger und einen Bürstenstiel gemäß Anspruch 1, wobei im Detail betrachtet....
- ein durchgehender, einstückiger TPE-V-Körper einen Grundkörper mit einer Aufnahme, Borsten und einen Randreiniger mit einzeln abstehenden Reinigungsborsten aufweist,
- die Borsten einzeln abstehend eine konisch nach außen verjüngende Raumform mit stumpfer Spitze aufweisen,
- die Borsten eine Dicke über die gesamte Borstenlänge im Millimeterbereich aufweisen,
- die Borsten Spitzen aufweisen, welche ein Millimeter dick und stumpf endend ausgebildet sind,
- wobei die Reinigungsborsten die gleiche Raumform wie die Borsten aufweisen,
- das TPE-V grau bis dunkelgrau eingefärbt ist,
- der Bürstenkopf eine im Wesentlichen glockenförmige Raumform aufweist,
- in der Aufnahme der Bürstenstiel befestigt ist und
- der Bürstenstiel aus Edelstahl besteht.

Grau bis dunkelgrau eingefärbt - was optisch an einen Edelstahl-Stiel angrenzend schon wie ein schwarzer Kunststoff wirken kann - zeigt diese Form von Bürstenkopf deutlich länger keinerlei optisch sichtbare Kalkansätze oder anhaftende Reste und bietet eine überlegene, nutzerseitige Akzeptanz.

Die vorliegende Erfindung beansprucht eine Ersatz-WC-Bürste mit Bürstenkopf. Das Problem von unschönen Anhaftungen an den Bürstenköpfen üblicher WC-Bürsten wird verbessert gemäß Anspruch 1 gelöst. Dies erfolgt durch Verwendung eines TPE-V-Werkstoffes, welcher grau bis dunkelgrau eingefärbt ist. Mithin wird eine Ersatz-WC-Bürste zugänglich, welche länger und zuverlässiger ein optisch ansehnliches, sauberes Erscheinungsbild bietet.

## Patentansprüche

1. Ersatz-WC-Bürste aufweisend einen Bürstenkopf mit Randreiniger und einen Bürstenstiel, wobei
- ein durchgehender, einstückiger TPE-V-Körper einen Grundkörper mit einer Aufnahme, Borsten und einen Randreiniger mit einzeln abstehenden Reinigungsborsten aufweist,
- die Borsten einzeln abstehend eine konisch nach außen verjüngende Raumform mit stumpfer Spitze aufweisen,
- die Borsten eine Dicke über die gesamte Borstenlänge im Millimeterbereich aufweisen,
- die Borsten Spitzen aufweisen, welche ein Millimeter dick und stumpf endend ausgebildet sind,
- wobei die Reinigungsborsten die gleiche Raumform wie die Borsten aufweisen,
- das TPE-V grau bis dunkelgrau eingefärbt ist,
- der Bürstenkopf eine im Wesentlichen glockenförmige Raumform aufweist,
- in der Aufnahme der Bürstenstiel befestigt ist und
- dass der Bürstenstiel aus Edelstahl besteht.

## Claims

1. A replacement toilet brush having an edge cleaner and a brush handle, wherein
- a continuous one-piece TPE-V body has a base body with a receptacle, bristles and an edge cleaner with individually protruding cleaning bristles,
- the bristles individually projecting have a conically outwardly tapering spatial form with a blunt tip,
- the bristles have a thickness over the entire bristle length in the millimeter range,
- the bristles have tips which are a millimeter thick and formed blunt ending,
- wherein the cleaning bristles have the same spatial shape as the bristles,
- the TPE-V is dyed gray to dark gray,
- the brush head has a substantially bell-shaped spatial form,
- is mounted in the receptacle of the brush handle and
- that the brush handle is made of stainless steel.

## Revendications

1. Brosse de toilettes de rechange présentant une tête de brosse à nettoyeur des bords et un manche de brosse, dans laquelle
- un corps en TPE-V continu d'une seule pièce présente un corps de base avec un logement, des poils et un nettoyeur des bords avec des poils de nettoyage individuellement en saillie,
- les poils présentent individuellement en saillie une forme spatiale, rétrécissant de manière conique vers l'extérieur, à pointe émoussée,
- les poils présentent une épaisseur sur toute la longueur des poils dans la plage millimétrique,
- les poils présentent des pointes, lesquelles sont réalisées avec une épaisseur d'un millimètre et de manière à terminer de manière émoussée,
- dans laquelle les poils de nettoyage présentent la même forme spatiale que les poils,
- le TPE-V présente une teinte allant du gris au gris foncé,
- la tête de brosse présente une forme spatiale sensiblement en forme de cloche,
- le manche de brosse est fixé dans le logement et
- que le manche de brosse est constitué d'acier inoxydable.
